# EUROPÄISCHE PATENTSCHRIFT

(11) **EP 1 725 715 B1**
(45) Veröffentlichungstag und Bekanntmachung des Hinweises auf die Patenterteilung: **06.01.2010**
(21) Anmeldenummer: 05716056.6
(22) Anmeldetag: 15.03.2005
(51) Int. Cl.: E02F 9/22

(54) **VERFAHREN UND VORRICHTUNG ZUR BEWEGUNGSTILGUNG BEI BAUMASCHINEN**
METHOD AND DEVICE FOR DAMPING THE DISPLACEMENT OF CONSTRUCTION MACHINES
PROCEDE ET DISPOSITIF D'AMORTISSEMENT DE MOUVEMENT DE MACHINES DE CONSTRUCTION

(30) Priorität: 17.03.2004 DE 102004012945
(43) Veröffentlichungstag der Anmeldung: 29.11.2006
(73) Patentinhaber: CNH Baumaschinen GmbH, 13581 Berlin (DE)
(72) Erfinder: GIANOGLIO, Renato, I-10129 Torino (IT); SALVATORE, Frediani, I-11100 Aosta (IT); WEBER, Jürgen, 01139 Dresden (DE)
(74) Vertreter: Meinke, Jochen
(86) Internationale Anmeldenummer: PCT/EP2005/002719
(87) Internationale Veröffentlichungsnummer: WO 2005/090694

(56) Entgegenhaltungen:
- DE-A1- 4 221 943
- US-A- 5 832 730
- US-A- 5 884 204
- US-A- 5 890 870
- LODIGE H ET AL: "AKTIVE SCHWINGUNGSDAMPFUNG FUR UNGEFEDERTE ARBEITSMASCHINEN" O + P OLHYDRAULIK UND PNEUMATIK, VEREINIGTE FACHVERLAGE KRAUSSKOP, MAINZ, DE, Bd. 39, Nr. 3, 1. März 1995 (1995-03-01), Seiten 188-192, XP000492760 ISSN: 0341-2660
- LATOUR C ET AL: "SCHWINGUNGSTILGUNG IN RADLADERN VERGLEICH VON AKTIVEN UND PASSIVEN SYSTEMEN" O + P OLHYDRAULIK UND PNEUMATIK, VEREINIGTE FACHVERLAGE KRAUSSKOP, MAINZ, DE, Bd. 47, Nr. 3, März 2003 (2003-03), Seiten 171-174, XP001185295 ISSN: 0341-2660

## Beschreibung

Die Erfindung betrifft ein Verfahren und eine Vorrichtung zur Bewegungstilgung bei selbstfahrenden ungefederten Baumaschinen, insbesondere bei Radladern, mit einem mittels eines Hydraulikzylinders angetriebenen Arbeitsgerät.

Viele Typen von selbstfahrenden Baumaschinen weisen gattungsmäßig kein Dämpfungs- oder Federungssystem auf. Das liegt zum einen daran, dass für die Beladevorgänge eine Federung wegen ihres Nachgebens unter den Hub- und Reibkräften nachteilig ist, und zum anderen stellt das Vorhalten eines Federungssystems einen hohen konstruktiven Aufwand dar, der mit nicht unerheblichen Investitions- und wartungskosten verbunden ist. Dem guten Fahrverhalten, wie z.B. Agilität und Handhabung, dieser ungefederten Baumaschinen steht jedoch mangelnder Fahrkomfort, insbesondere beim Arbeits-, Transport- und Überführungszyklus, gegenüber.

Die Wirtschaftlichkeit derartiger Baumaschinen wird jedoch maßgeblich durch den Faktor Zeit bestimmt. Selbstfahrende Baumaschinen werden oftmals kurzfristig zwischen verschiedenen Baustellen umgesetzt, wobei die notwendige Zeit zum überführen der Baumaschine, also der Überführungszyklus, eine entscheidende Rolle spielt.

Eine Erhöhung der Fahrgeschwindigkeit zur Verringerung der Überführungszeiten ist bei ungefederten Baumaschinen jedoch eng mit den Anforderungen an den Fahrkomfort und die Fahrsicherheit.sowie an die aus Sicht der Arbeitsmedizin zulässigen Belastungen für den Bediener geknüpft. Beim Überschreiten einer bestimmten Fahrgeschwindigkeit werden hohe unerwünschte Impulse und Schwingungen, die in die Fahrerkabine eingeleitet werden, verzeichnet.

In den letzten Jahren wurde deshalb unter Verwendung von passiven Schwingungs-Tilgungs-Systemen, beispielweise in Radladern, versucht, einen Kompromiss zwischen dem Fahrverhalten und dem Fahrkomfort selbstfahrender ungefederter Baumaschinen zu finden. Aktive Schwingungs-Tilgungs-Systeme hingegen haben auf Grund ihrer Komplexität und der damit verbundenen Probleme bei der konstruktiven Umsetzung bislang keine praktische Bedeutung.

Bekannt aus der DE 42 21 943 C2 ist eine als passives Schwingungs-Tilgungs-System ausgebildete Hydraulikanlage für eine mit Arbeitsgeräten versehene verfahrbare Arbeitsmaschine. Hierbei wird vorgesehen, dass ein Hydrospeicher als Lastfederungssystem eingesetzt wird, wobei die für das Heben und Senken des Arbeitsgerätes zuständigen Hydraulikleitungen zwischen dem Hubzylinder und einem Steuerventil angeschlossen sind. Es ist offenbart, dass zur variablen Angleichung des Lastdrucks des Hydrospeichers an den jeweiligen Lastdruck des Hubzylinders mindestens eine Düse in Verbindung mit mehreren Wegeventilen zwischen dem Lastfederungssystem vorgesehen sind, wobei die Ventile in Vorsteuerleitungen zwischen einem vorsteuergeber und dem Steuerventil über vorgesehene Druckschalter betätigt werden. Prinzipiell wird bei diesem passiven Schwingungs-Tilgungs-System die Nachgiebigkeit des Hydrospeichers genutzt, um eine gegenphasige Bewegung der Ausrüstung zuzulassen, die ihrerseits die Bewegung ; einer Schaufel gegenüber der Baumaschine tilgt.

Der Nachteil dieser Lösung besteht darin, dass neben dem. Hydrospeicher auch Wegeventile, Druckschalter und Düsen zusätzlich in der Baumaschine vorgesehen werden müssen, was zwangsläufig zu höheren Kosten führt.

Weiterhin sind aus dem Stand der Technik sogenannte Suspensions-Systeme bekannt, die im Landtechnikbereich vor allem bei Traktoren eingesetzt werden.

Hierbei handelt es sich um Kombinationen von parallel geschalteten Federn und hydraulischen Dämpfern. Die Dämpfungscharakteristik ist dabei bei passiven Systemen (feste Düsen) fix und bei aktiven Systemen mittels einer Elektronik modifizierbar.

Der grundlegende Unterschied zwischen dem zuvor beschriebenen passiven Schwingungs-Tilgungs-System und einem Suspension-System liegt in der mechanischen Struktur der sich bewegenden Massen, wobei das Suspension-System selbst ein Feder-Dämpfer-Element ist, welches zwischen der Masse des Fahrzeugs und den Einzelmassen der Räder und Achsen angeordnet ist, um unerwünschte Schwingungsbewegungen dissipativ zu vernichten. Aus der US. 5,897, 287, A. ist ferner eine Erfindung zur Bewegungstilgung von Baumaschinen beschrieben, die auf der Basis eines elektrohydraulischen Systems zur Steuerung der Hubzylinder arbeitet. Die Aufgabe dieser Erfindung besteht darin, einen konstanten Druck in den Hubzylindern sicherzustellen. Mittels eines Drucksensors wird unter Berücksichtigung und Lage der Schaufel permanent der Druck in den Hubzylindern überwacht und konstant gehalten, um ein ungewolltes Absinken der Schaufel zu verhindern.

Nachteilig an dieser Lösung sind insbesondere die hochdynamischen Ventile, die für die geforderte Druckregelung, jedoch nicht für die Bewegungstilgung bei Radladern, notwendig sind. Die durch das Nicken der beladenen Schaufel erzeugten Anregungen/Impulse bzw. Nickschwingungen können damit erfahrungsgemäß gut kompensiert werden; für die Kabinenschwingungen ist diese Lösung jedoch ungeeignet. Zusammenfassend muss festgestellt werden, dass die aus dem Stand der Technik vorbekannten passiven Bewegungs- oder Schwingungs-Tilgungs-Systeme nicht oder nur begrenzt für wechselnde Betriebsbedingungen optimiert sind, und wenn man die Vibrationstilgung der Kabine berücksichtigt, nur für ganz spezifische Aufgaben ausgelegt sind. Eine. Übertragung der in der Landtechnik eingesetzten Suspension-Systeme auf ungefederte Baumaschinen ist aus Gründen einer festen Ankopplung der Vorderachse mit dem Vorderrahmen nicht möglich. Mit dem Einsatz des aus der US 5,897,287 A vorbekannten aktiven Schwingungs-Tilgungs-Systems entstehen zudem sehr hohe Kosten durch einen ungerechtfertigten Aufwand an hochdynamischen Druckregelventilen.

Aus US 5,832,730 ist eine Vorrichtung zur Bewegungstilgung bei selbstfahrenden, ungefederten Baumaschinen (z.B. Löffelbagger) bekannt. Das Arbeitsgerät wird mittels eines Hydraulikzylinders angetrieben. Weiterhin weist die Baumaschine eine Hydraulikquelle_{,} ein gesteuertes Ventil zur Versorgung des Hydraulikzylinders mit Hydraulikfluid sowie eine Regelungseinheit mit einer Steuersoftware auf. Am Auslegerzylinder sind zwei Drucksensoren vorgesehen, deren Messsignale mittels der Steuersoftware als Eingangssignale verarbeitet und in ein Beschleunigungssignal umgewandelt werden, woraus ein Steuerstrom für das Ventil als Ausgangsgröße für eine kompensierende Bewegung des Hydraulikzylinders bestimmt wird. Diese Vorrichtung wird wirksam bei der Betätigung des Arbeitsgerätes durch den Fahrer, d.h. die Steuersignale des Fahrers werden zur Bewegungstilgung automatisch übersteuert, sofern ungewünschte Bewegungen auftreten. Eine Bewegungstilgung während der Fahrt, unabhängig von der Betätigung des Arbeitsgerätes durch den Fahren, ist in dieser Druckschrift nicht offenbart

Aus Us-A-5,884,204 ist ein Verfahren zur Bewegungstilgung bei selbstfahrenden ungefederten Baumaschinen, insbesondere Radladern, mit einem mittels eines Hydraulikzylinders angetriebenen Arbeitsgerät, einer Hydraulikquelle, einem gesteuerten Ventil zur Versorgung des Hydraulikzylinders mit Hydraulikfluid, einer Regelungseinheit mit einer Steuersoftware sowie unter Verwendung eines als Beschleunigungssensor ausgebildeten Sensors bekannt, wobei die Steuerung der Geschwindigkeit des Hyraulikzylinders auf der Basis einer Beschleunigungsrückführung folgende Verfahrensschritte umfasst:
a. Erfassung des Beschleunigungssignals durch den Beschleunigungssensor während der Fahrt der Baumaschine,
b. Verarbeiten des Beschleunigungssignals als Eingangsgröße durch die Steuersoftware der Regelungseinheit und Ermittlung eines Steuerstroms für das Ventil als Ausgangsgröße zur Bewegungstilgung und
c. Versorgung des Hydraulikzylinders mit Hydraulikfluid durch das Ventil in Abhängigkeit des Steuerstroms.

Die Aufgabe der Erfindung besteht darin, ein Verfahren und eine Vorrichtung zur Bewegungstilgung bei Baumaschinen zu entwickeln, die an wechselnde Aufgabenstellungen, z.B. Kabinendämpfung oder Schaufeldämpfung, der baumschine angepasst werden kann die kostengünstig ist und eine Nachrüstung in bislang ungefederte Baumaschinen mit wenig Aufwand ermöglicht, wobei die Dämpfung auch bei beladener Schaufel optimiert werden soll.

Diese Aufgabe wird erfindungsgemäß durch die Merkmale des Verfahrens gemäß Patentanspruch 1 und die Merkmale der Vorrichtung gemäß Patentanspruch 9 gelöst. Die rückbezogenen Unteransprüche zeigen weitere vorteilhafte Ausgestaltungen der Erfindung.

Nach der Konzeption der Erfindung umfasst das Verfahren zur Bewegungstilgung bei Baumaschinen die nachfolgend beschriebenen Verfahrensschritte:
a. Erfassung des Beschleunigungssignals durch den Beschleunigungssensor während der Fahrt der Baumaschine,
b. Auswahl eines Dämpfungsmodus aus mehreren adaptierbaren in der Regelungseinheit abgelegten Dämpfungsfunktionen zur Minimierung der Beschleunigung der Kabine und/oder Minimierung der Beschleunigung der Schaufel
c. Verarbeiten des Beschleunigungssignals als Eingangsgröße durch die Steuersoftware der Regelungseinheit und Ermittlung eines Steuerstroms für das Ventil in Abhängigkeit vom ausgewählten Dämpfungsmodus als Ausgangsgröße zur Bewegungstilgung und
d. Versorgung des Hydraulikzylinders mit Hydraulikfluid durch das Ventil in Abhängigkeit des Steuerstroms.

In einer bevorzugten Ausgestaltung der Erfindung können auch die von einem Drucksensor erfassten Drucksignale im Hydraulikzylinder zur Ermittlung des Füllungsgrades und/ oder die von einem Winkelsensor erfasste Lage des Hubgerüstes zusätzlich zu der Eingangsgröße (A) als weitere Eingangsgrößen der Regelungseinheit zugeführt werden.

Die Drucksignale im Hydraulikzylinder indizieren den Füllungsgrad bzw. die Schaufellast, um in einem adaptiven Regelalgorithmus lastabhängige Regelparameter bestimmen zu können. Da der Regelalgorithmus adaptiv, also selbsteinstellend, ausgebildet ist, kann eine optimierte Dämpfung für unterschiedliche Betriebspunkte hinsichtlich der Schaufellast erzielt werden.

Besonders vorteilhaft ist die Tatsache, dass die Baumaschine mit zwei verschiedenen Dämpfungsmodi, nämlich Kabinenmodus und Schaufelmodus, betrieben werden kann. Der Kabinenmodus wird vorzugsweise dann aktiviert, um bei Überführungsfahrten eine höhere Fahrgeschwindigkeit zu erzielen. Die Umschaltung in den Schaufelmodus wird dann vollzogen, wenn die an der Hubausrüstung platzierte Schaufel gedämpft wird, womit im Arbeitseinsatz der Baumaschine eine bessere Handhabung erreicht werden kann. Der Vollständigkeit halber sei erwähnt, dass selbstverständlich auch eine Kombination aus beiden Dämpfungsmodi möglich ist. Die Auswahl des Modus kann manuell durch den Fahrer der Maschine oder in besonders vorteilhafter Weise automatisch erfolgen, indem das Signal des Drucksensors ausgewertet wird, um mit gefüllter Schaufel den Schaufelmodus und mit leerer Schaufel den Kabinenmodus zu aktivieren.

Die Umschaltung zwischen den einzelnen Dämpfungsmodi ist vom Bediener der Baumaschine nicht nur im Stand, sondern auch während der Fahrt vollziehbar, wobei zwischen einem Betriebspunkt eines Druckniveaus und/oder der Fahrgeschwindigkeit unterschieden werden kann. Bevorzugt erfolgt die Umschaltung zwischen den einzelnen Dämpfungsmodi unter Verwendung des im Hydraulikzylinders angeordneten Drucksensors.

Die signifikanten Merkmale und Vorteile der Erfindung sind im Wesentlichen:
* kostengünstige Umsetzung eines aktiven Dämpfungssystems durch Ergänzung eines Beschleunigungssensors und eines in die Regeleinheit implementierten Algorithmus unter Verwendung des in der Baumaschine vorhandenen elektrohydraulischen Systems,
* Erhöhung der erzielbaren Fahrgeschwindigkeiten durch eine Stabilisierung der Baumaschine,
* Erhöhung der Produktivität und des Fahrkomforts durch die Möglichkeit, zwischen verschiedenen Dämpfungsmodi, z.B. Dämpfung der Kabine und/oder Dämpfung der Schaufel, auszuwählen,
* Realisierung einer geschwindigkeitsabhängigen Dämpfung mittels der adaptiv ausgebildeten Regelungseinheit und
* Ermittlung des Füllungsgrades der Schaufel mittels eines optionalen Drucksensors.

Es ist vorgesehen, dass die Vorrichtung zur Bewegungstilgung bei selbstfahrenden ungefederten Baumaschinen, insbesondere bei Radladern, mit einem mittels eines Hydraulikzylinders angetriebenen Arbeitsgerät eine Hydraulikquelle, ein gesteuertes Ventil zur Versorgung des Hydraulikzylinders mit Hydraulikfluid, mindestens einen Sensor zur Erfassung einer physikalischen Messgröße und eine Regelungseinheit mit einer Steuersoftware aufweist, wobei als Sensor ein Beschleunigungssensor vorgesehen ist und die Regelungseinheit derart ausgebildet ist, um die Signale des Beschleunigungssensors mittels der Steuersoftware als Eingangssignale zu verarbeiten und einen Steuerstrom für das Ventil als Ausgangsgröße für eine kompensierende Bewegung des Hydraulikzylinders zu bestimmen.

Die erfindungsgemäße Vorrichtung weist gegenüber dem Stand der Technik den Unterschied auf, dass keine Druckregelung, sondern eine Geschwindigkeitssteuerung des Hydraulikzylinders auf der Basis einer Beschleunigungsrückführung realisiert wird. Damit werden keine hochdynamischen Ventile benötigt, sondern es kann in vorteilhafter Weise das Ventil für den Arbeitskreis des Steuerblocks genutzt werden.

Für den Fall, dass die Baumaschine mit einem elektrohydraulischen System ausgestattet ist, d.h. wenn der Hauptsteuerblock für die Steuerung der Arbeitsfunktionen von einem Controller mit elektrischen Signalen angesteuert wird, sind keine weiteren zusätzlichen Hydraulikkomponenten oder spezielle Elektronikkomponenten zur Lösung der angestrebten Aufgabe notwendig.

Mittels dem Beschleunigungssensor können die unmittelbar auf die Schaufel und/oder die Kabine der Baumaschine wirkenden Beschleunigungen erfasst werden, um eine gegenphasige Bewegung des Hydraulikzylinders zu veranlassen. Das von dem Beschleunigungssensor erfasste Signal wird der Regeleinheit zugeführt, dort gegebenenfalls mit einem Drucksignal und einem wegkompensierenden Signal gewichtet und in ein entsprechendes Signal, welches den Stromwert für das den Hydraulikzylinder steuernde Ventil bestimmt, gewandelt. Das angesteuerte Ventil gibt dabei einen Ventilquerschnitt frei, so dass ein entsprechender Volumenstrom zu dem Hydraulikzylinder fließen kann.

Die Anordnung des Beschleunigungssensors kann an einer beliebigen Stelle der Baumaschine erfolgen, bevorzugt jedoch im Bereich der zu dämpfenden Funktion oder Maschinenbaugruppe, respektive Schaufel oder Fahrerkabine, der Baumaschine.

Jede äußere Anregung der Baumaschine ist mit einer unerwünschten Kraft- und damit Bewegungswirkung auf die Maschinenstruktur verbunden. Das erfindungsgemäße Bewegungs-Tilgungs-System erzeugt zur Kompensation der Kraft- bzw. Bewegungseinwirkung mittels des Hydraulikfluids eine Gegenkraft in den Hydraulikzylindern der Arbeitsausrüstung, besonders vorteilhaft in den Hubzylindern. In einer besonders vorteilhaften Ausgestaltung der Erfindung wird das Drucksignal durch einen Drucksensor erfasst, der vorzugsweise im Bereich des Hydraulikzylinderbodens der Hubzylinder angeordnet ist. Dieses Drucksignal repräsentiert den Füllungsgrad der Schaufel der Ausrüstung. Da der Füllungsgrad ständig variieren kann, ist vorgesehen, dass die Regelungseinheit adaptiv ausgebildet ist. Somit kann lastadaptiv eine optimale Schwingungskompensation erzielt werden. Der Drucksensor ist folglich in der Lage, eine leere von einer gefüllten Schaufel zu unterscheiden und das entsprechende Signal der Regelungseinheit zuzuführen.

Der Drucksensor kann zusätzlich durch einen Winkelsensor oder einen anderen Positionssensor (z.B. Hubsensor für Hubzylinder) ergänzt werden. Der Winkelsensor erfasst die Lage des Hubgerüstes und vergleicht sie mit einem zuvor gespeicherten Referenzwert. Die Abweichung der Winkelposition von der Referenzposition wird durch einen Regler verarbeitet. In der Regeleinheit kann in vorteilhafter Weise ein zulässiger Bereich für die Position des Hubgerüstes definiert werden, dessen Einhaltung während der Tilgungsbewegung eine der Steuerungs- bzw. Regelaufgaben der Regeleinrichtung ist. Die momentane Position ist durch einen am Hubgerüst angeordneten Winkelsensor messbar.

Die in der Baumaschine für die Steuerung der Arbeitsfunktionen vorhandene Regelungseinheit wird erfindungsgemäß um eine Steuersoftware ergänzt, deren Algorithmus mehrere Dämpfungsfunktionen beinhalten kann. Während bei Bewegungs-Tilgungs-Systemen im Stand der Technik bislang nur die unerwünschten Beschleunigungen der Schaufel kompensiert werden konnten, können nunmehr über die Auswahl eines gewünschten Dämpfungsmodus die zugehörige Dämpfungsfunktion aktiviert werden. Typische Dämpfungsfunktionen für den Schaufelmodus, den Kabinenmodus aber auch für den kombinierten Modus sind dabei in der Steuersoftware vorgesehen. In Abhängigkeit des gewählten Dämpfungsmodus wird gemäß der zugehörigen Dämpfungsfunktion ein entsprechender Steuerstrom für das Ventil freigegeben.

Weitere Einzelheiten, Merkmale und Vorteile der Erfindung ergeben sich aus der nachfolgenden Beschreibung eines Ausführungsbeispiels unter Bezugnahme auf die zugehörigen Zeichnungen.

Dabei zeigen:
- Fig. 1: schematische Darstellung der auf eine Bauma- schine wirkenden äußeren Anregungen/Impulse,
- Fig. 2: Steuerungsarchitektur der Vorrichtung zur Bewe- gungstilgung und
- Fig. 3: Signalstruktur der Vorrichtung zur Bewegungstil- gung.

Fig. 1 illustriert schematisch die äußeren Anregungen/Impulse 4, die typischerweise auf eine Baumaschine 1 wirken. Die Kabine 1.1 des hier dargestellten Radladers wird durch die Fahrbahnanregung 4.1 und die Anregung 4.2 durch die Ausrüstungsbewegung vertikal beschleunigt 5. Einerseits werden die durch die Unebenheiten der Fahrbahn 3 erzeugten Anregungen/Impulse 4 bzw. Hubschwingungen während des Fahrens durch die Reifen 1.3 auf die Kabine 1.1 übertragen und andererseits die durch das Nicken der beladenen Schaufel 1.2.2 erzeugten Anregungen/Impulse 4.2 bzw. Nickschwingungen durch die nicht dargestellten Hydraulikzylinder 1.4 in die Kabine 1.1 eingeleitet. Die Fahrzeug- bzw. Kabinendämpfung erfolgt ohne Dämpfungssystem ausschließlich durch die Reifen 1.3 der Baumaschine 1. Während des Arbeits- oder Überführungszyklus der Baumaschine 1 können sich Anregungen/Impulse durch die Fahrbahn 4.1 bzw. durch die Ausrüstung 4.2 gegebenenfalls überlagern, was zu einer erhöhten und damit unerwünschten Kabinenbeschleunigung führt.

Fig. 2 zeigt die Steuerungsarchitektur der Vorrichtung zur Bewegungstilgung bei Baumaschinen 1 in einem geschlossenen Regelkreis. Dieses Ausführungsbeispiel illustriert unter der Verwendung des erfindungsgemäßen Beschleunigungssensors 2.1, des Winkelsensors 2.2 und des Drucksensors 2.3 die Ansteuerung des Hydraulikzylinders 1.4 bei einer Anregung der Baumaschine 1 durch die in der Fig. 1 dargestellte Ausrüstung 1.2 und durch die Fahrbahn 3.

Die in der Fig. 1 dargestellte Baumaschine 1 weist werkseitig ein Ventil 1.5 des nicht dargestellten Steuerblocks, eine Regelungseinheit 6, die Winkelsensoren 2.2, den optional eingesetzten Drucksensor 2.3 und einen Beschleunigungssensor 2.1 auf.

Die Anregungen 4.1 der Baumaschine 1 durch die Fahrbahn 3 werden über die Räder/Reifen 1.3 der Baumaschine 1 ebenso wie über die Anregungen 4.2 der Ausrüstung 1.2 auf die Kabine 1.1 der Baumaschine 1 übertragen. Diese sich überlagernden Anregungen 4 werden von einem Beschleunigungssensor 2.1 erfasst und der Regeleinheit 6 als elektrisches Signal zugeführt. Dieses elektrische Signal bildet die erste Eingangsgröße für die Regeleinheit 6. Als eine weitere Eingangsgröße wird die Lage 10 des Hubgerüstes 1.2.1 der Regelungseinheit 6 zugeführt. Die Überwachung der Lage 10 des Hubgerüstes 1.2.1 erfolgt mittels der werkseitig an der Baumaschine 1 vorhandenen Winkelsensoren 2.2, um zu große Hydraulikzylinderhübe und eine driftende Ausrüstungsstellung zu vermeiden. Des Weiteren erfolgt im hier dargestellten Beispiel die Messung des Drucks 8 im Hydraulikzylinder 1.4 mittels eines Drucksensors 2.3. Mit diesem optional einsetzbaren Drucksensor 2.3 kann der Füllungsgrad der Schaufel 1.2.2 ermittelt werden. Die sich in der Schaufel 1.2.2 befindlichen massebehafteten Güter üben auf den Hydraulikzylinder 1.4 eine Druckkraft aus, die von dem Drucksensor 2.3 erfasst wird. Die zuvor beschriebenen Eingangssignale der Sensoren 2 bzw. Messwertumwandler werden gemäß einem in der Fig. 3 dargestellten Algorithmus zur Erzeugung eines Ausgangssignals verarbeitet. Das Ausgangssignal ist ein elektrisches Signal und liefert den Stromwert für ein Ventil 1.5 eines nicht dargestellten Steuerblocks. Das Ventil 1.5 gibt in Abhängigkeit des Stromwertes einen Ventilquerschnitt frei, wobei der Stromwert proportional zum freigegebenen Volumenstrom 7 ist. Mit dem Einlassen bzw. Auslassen von Hydraulikfluid wird der Hydraulikzylinder 1.4 bewegt. Die Geschwindigkeit der Hubbewegung ist dabei proportional dem freigegebenen Volumenstrom 7. Die Hubbewegung des Hydraulikzylinders 1.4 entspricht dabei einer kompensierenden Bewegung gegenüber der Fahrbahnanregung 4.1 und Ausrüstungsanregung 4.2. Der sich dabei im Hydraulikzylinder 1.4 einstellende Druck 8 wird erneut mittels des Drucksensors 2.3 erfasst und der Regelungseinheit 6 zugeführt. Die nicht von der Regelungseinheit 6 der Baumaschine 1 getilgten äußeren Anregungen 4 werden von dem Beschleunigungssensor 2.1 als Beschleunigung 5 erfasst und der Regelungseinheit 6 erneut zugeführt. Damit ist der Regelkreis geschlossen.

Mittels dieser Regelstrategie unter Verwendung zuvor beschriebener Komponenten kann eine gegenphasige Bewegung des Hydraulikzylinders 1.4 generiert werden, um die äußeren Anregungen 4, wie z.B. die Fahrbahnanregung 4.1 oder die Ausrüstungsanregung 4.2, zu kompensieren.

Fig. 3 zeigt die Signalstruktur der Vorrichtung zur Bewegungstilgung. In die Regelungseinheit 6 wurde ein Algorithmus zur Verarbeitung der Eingangssignale implementiert. Die Regelungseinheit 6 weist drei Module 12, nämlich den "active-ride-compensator" 12.1, den "boom-position-compensator" 12.2 und den "load-compensator" 12.3, auf, wobei jedes Modul 12.1-12.3 mindestens ein Eingangssignal verarbeitet und ein entsprechendes Ausgangssignal erzeugt.

Das Modul "active-ride-compensator" 12.1 verarbeitet das Signal vom Beschleunigungssensor 2.1 und bestimmt den notwendigen Steuerstrom 9 für das Ventil 1.5, um eine kompensierende Zylinderhubbewegung zu veranlassen. Die erfasste Beschleunigung wird mittels eines Verstärkungsgliedes verstärkt und in Abhängigkeit eines gewählten Dämpfungsmodus 11 mittels einer Interpolationsfunktion in ein Signal gewandelt. Die Interpolationsfunktion wird jedoch erst durch ein generiertes Signal des nachfolgend beschriebenen "load-compensator" 12.3 aktiviert.

Die Dämpfungsmodi 11, Kabinendämpfung 11.1 und Schaufeldämpfung 11.2 enthalten unterschiedliche mathematische Transferfunktionen, die einzeln oder im Zusammenwirken aktiviert werden können. Das generierte Signal für den Steuerstrom 9 wird unmittelbar vor Verlassen des Moduls 12.1 verstärkt. Die im Ventil 1.5 vorhandene Überdeckung wird ferner durch einen Zusatzanteil 6.6 des Steuerstroms 9 kompensiert.

Dem "boom-position-compensator" 12.2 wird das Signal zugeführt, welches die Lage 10 des Hubgerüstes 1.2.1 repräsentiert. Dieses Signal wird durch am Hubgerüst 1.2.1 angeordnete Winkelsensoren 2.2 erfasst. Zum Zeitpunkt der Aktivierung der Dämpfungsfunktion speichert das System die aktuelle Lage 10 des Hubgerüstes 1.2.1 als Referenzposition. Bei Lasteintrag in die Schaufel 1.2.2 des Arbeitsgerätes 1.2 verändert sich der Anstellwinkel, wobei sich die Lage 10 des Hubgerüstes 1.2.1 verändert. Diese Winkelposition wird vom Winkelsensor 2.2 erfasst und im "boom-position-compensator" 12.2 mit der Referenzposition verglichen. Die Abweichung der Winkelposition von der Referenzposition wird durch einen PID-Regler 6.1 verarbeitet und nachfolgend durch ein als Begrenzer ausgebildetes Übertragungsglied 6.4 weiter verarbeitet. Der PositionsRegler spricht dabei erst an, wenn die Lage des Hubgerüstes einen zulässigen Bereich verlässt. Das vom PID-Regler 6.1 generierte Signal und vom Begrenzer beschränkte Signal nunmehr wird zum generierten Signal des "active-ride-compensator" addiert.

Der "load-compensator" verarbeitet die Signale des Drucksensors 2.3, der im Hydraulikzylinder 1.4 angeordnet ist. Der Druck im Hydraulikzylinder 1.4 indiziert den Füllungsgrad der Schaufel 1.2.2 bzw. die Druckkraft, die durch das in der Schaufel 1.2.2 befindliche massebehaftete Gut auf den Hydraulikzylinder 1.4 aufgebracht wird. Die Signale des Drucksensors 2.3 werden mittels eines Übertragungsgliedes gewandelt, anschließend durch ein Verstärkungsglied verstärkt und nachfolgend mittels eines Tiefpassfilters verarbeitet. Der Tiefpassfilter filtert nur den stationären Anteil des Signals heraus, der proportional zur Schaufellast bzw. Schaufelfüllung ist. Das generierte Signal wird nun dem "active-ride-compensator" zugeführt und aktiviert in Abhängigkeit der Größe des Signals die bereits erwähnte Interpolationsfunktion. Die Interpolationsfunktion beinhaltet die Bestimmung der Reglerparameter des "active-ride-compensators" in Abhängigkeit der Schaufellast.

Mit der beschriebenen Vorrichtung und dem Verfahren zur Bewegungstilgung bei Baumaschinen 1 konnte nachgewiesen werden, dass sich die Kabinenbeschleunigung 5 von Baumaschinen 1 bei Fahrbahn- und Ausrüstungsanregung 4.1, 4.2 gegenüber passiven Bewegungs-Tilgungs-Systemen in einem definierten Frequenzbereich wesentlich verringert. Messungen haben gezeigt, dass mit Zunahme der Schaufellast sich zudem die relative Bewegungstilgung noch erhöht. Zusammenfassend kann festgestellt werden, dass das erfindungsgemäße Bewegungs-Tilgungs-System die Maschinenstabilität nachhaltig verbessert und eine bessere Lenkbarkeit der Baumaschine 1, vor allem bei höheren Fahrgeschwindigkeiten, sichert.

### Liste der Bezugszeichen

- 1: Baumaschine
- 1.1: Kabine
- 1.2: Arbeitsgerät
- 1.2.1: Hubgerüst
- 1.2.2: Schaufel
- 1.3: Reifen/Räder
- 1.4: Hydraulikzylinder
- 1.5: Ventil
- 2: Sensoren
- 2.1: Beschleunigungssensor
- 2.2: Winkelsensor
- 2.3: Drucksensor im Hydraulikzylinder
- 3: Fahrbahn
- 4: Anregungen/Impulse
- 4.1: Fahrbahnanregungen
- 4.2: Ausrüstungsanregungen
- 5: Kabinenbeschleunigung
- 6: Regelungseinheit/Active Ride Control
- 6.1: Regler
- 6.2: Vergleichsglied
- 6.3: Verstärkungsglied
- 6.4: Übertragungsglied
- 6.5: Referenzwert für Lage des Hubgerüstes
- 6.6: Zusatzanteil des Stromes
- 6.7: Interpolationsfunktion
- 7: Volumenstrom des Hydraulikfluids
- 8: Druck im Hydraulikzylinder
- 9: Steuerstrom für das Ventil
- 10: Lage des Hubgerüstes
- 11: Dämpfungsmodi
- 11.1: Kabinenmodus
- 11.2: Schaufelmodus
- 12: Module
- 12.1: load compensator
- 12.2: active ride compensator
- 12.3: boom position compensator

## Patentansprüche

1. Verfahren zur Bewegungstilgung bei einer selbstfahrenden, ungefederten Baumaschine (1), insbesondere einem Radlader, mit einer Kabine (1.1), einer mittels eines Hydraulikzylinders (1.4) angetriebenen Schaufel (1.2.2), einer Hydraulikquelle, einem gesteuerten Ventil (1.5) zur Versorgung des Hydraulikzylinders (1.4) mit Hydraulikfluid, einer Regelungseinheit (6) mit einer Steuersoftware sowie mindestens einem als Beschleunigungssensor (2.1) ausgebildeten Sensor, wobei das Verfahren folgende Verfahrensschritte umfasst:
a. Erfassung des Beschleunigungssignals durch den Beschleunigungssensor (2.1) während der Fahrt der Baumaschine,
b. Auswahl eines Dämpfungsmodus aus mehreren adaptierbaren in der Regelungseinheit (6) abgelegten Dämpfungsfunktionen zur Minimierung der Beschleunigung (5) der Kabine (1.1) und/oder Minimierung der Beschleunigung (4.2) der Schaufel (1.2.2),
c. Verarbeiten des Beschleunigungssignals als Eingangsgröße durch die Steuersoftware der Regelungseinheit (6) und Ermittlung eines Steuerstroms (9) für das Ventil (1.5) in Abhängigkeit vom ausgewählten Dämpfungsmodus als Ausgangsgröße zur Bewegungstilgung und
d. Versorgung des Hydraulikzylinders (1.4) mit Hydraulikfluid durch das Ventil (1.5) in Abhängigkeit des Steuerstroms (9).

2. Verfahren zur Bewegungstilgung nach Anspruch 1,
**dadurch gekennzeichnet,**
**dass** die Ermittlung eines Steuerstroms (9) für das Ventil (1.5) von der Regelungseinheit (6) nach einem ersten Dämpfungsmodus zur maximalen Dämpfung der Kabine (1.1) oder nach einem zweiten Dämpfungsmodus zur maximalen Dämpfung der Schaufel (1.2.2) durchgeführt wird.

3. Verfahren zur Bewegungstilgung nach Anspruch 1 oder 2,
**dadurch gekennzeichnet,**
**dass** der Dämpfungsmodus vom Bediener der Baumaschine (1) ausgewählt wird.

4. Verfahren zur Bewegungstilgung nach Anspruch 1 oder 2,
**dadurch gekennzeichnet,**
**dass** die Auswahl des Dämpfungsmodus in Abhängigkeit vom Füllstand der Schaufel (1.2.2) automatisch erfolgt.

5. Verfahren zur Bewegungstilgung nach Anspruch 4,
**dadurch gekennzeichnet,**
**dass** zur Ermittlung des Füllstandes der Schaufel ein im Hydraulikzylinder (1.4) angeordneter Drucksensor (2.3) verwendet wird, dessen Drucksignale der Regelungseinheit (6) zugeführt werden, um lastadaptiv einen optimalen Dämpfungsmodus zu wählen.

6. Verfahren zur Bewegungstilgung nach einem oder mehreren der Ansprüche 1 bis 5,
**dadurch gekennzeichnet,**
**dass** die von einem Winkelsensor (2.2) erfasste Lage (10) der Schaufel (1.2.1) zusätzlich als weitere Eingangsgröße der Regelungseinheit (6) zugeführt wird, um unzulässigen Hubbewegungen des Hydraulikzylinders (1.4) entgegenzuwirken.

7. Verfahren nach einem oder mehreren der Ansprüche 1 bis 6,
**dadurch gekennzeichnet,**
**dass** zwischen einem Betriebspunkt eines Druckniveaus und/oder der Fahrgeschwindigkeit unterschieden wird.

8. Vorrichtung zur Bewegungstilgung bei einer selbstfahrenden ungefederten Baumaschine (1), insbesondere einem Radlader, mit einer Kabine (1.1), einer mittels eines Hydraulikzylinders (1.4) angetriebenen Schaufel (1.2.2), einer Hydraulikquelle, einem gesteuerten Ventil (1.5) zur Versorgung des Hydraulikzylinders (1.4) mit Hydraulikfluid, mindestens einem als Beschleunigungssensor (2.1) ausgebildeten Sensor sowie einer Regelungseinheit (6) mit einer Steuersoftware, wobei die Regelungseinheit (6) mehrere adaptierbare Dämpfungsfunktionen für die Minimierung der Beschleunigung (5) der Kabine (1.1) und/oder Minimierung der Beschleunigung (4.2) der Schaufel (1.2.2) aufweist und derart ausgebildet ist, um die Signale des Sensors (2) mittels der Steuersoftware als Eingangssignal zu verarbeiten und einen Steuerstrom für das Ventil als Ausgangsgröße für eine kompensierende Bewegung des Hydraulikzylinders (1.4) in Abhängigkeit von einem aus den in der Regelungseinheit (6) abgelegten Dämpfungsfunktionen ausgewählten Dämpfungsmodus zu bestimmen.

9. Vorrichtung nach Anspruch 8,
**dadurch gekennzeichnet,**
**dass** die Regelungseinheit (6) wenigstens einen ersten Dämpfungsmodus zur maximalen Dämpfung der Kabine (1.1) und einen zweiten Dämpfungsmodus zur maximalen Dämpfung der Schaufel (1.2.2) aufweist.

10. Vorrichtung nach Anspruch 8 oder 9,
**dadurch gekennzeichnet,**
**dass** ein Drucksensor (2.3) zur Erfassung des Drucks im Hydraulikzylinder (1.4) zur Ermittlung des Füllungsgrades der Schaufel (1.2.2) als weitere Eingangsgröße für die Regelungseinheit (6) vorgesehen ist, um lastadaptiv eine opimale Schwingungskompensation zu ermöglichen.

11. Vorrichtung nach Anspruch 8, 9 oder 10,
**dadurch gekennzeichnet,**
**dass** ein Winkelsensor zur Erfassung der Lage des Hubgerüstes (1.2.1) als weitere Eingangsgröße für die Regelungseinheit (6) vorgesehen ist, um unzulässigen Hubbewegungen des Hydraulikzylinders (1.4) entgegenzuwirken.

12. Vorrichtung nach einem oder mehreren der Ansprüche 8 bis 11,
**dadurch gekennzeichnet,**
**dass** der Beschleunigungssensor (2.1) im Bereich der Kabine (1.1) der Baumaschine angeordnet ist.

13. Vorrichtung nach einem oder mehreren der Ansprüche 8 bis 12,
**dadurch gekennzeichnet,**
**dass** der Beschleunigungssensor (2.1) im Bereich der Schaufel (1.2.2) der Baumaschine angeordnet ist.

## Claims

1. Method for damping the displacement of a self-driven construction vehicle without suspension (1), in particular a wheel loader with a cabin (1.1), a bucket (1.2.2) driven by means of a hydraulic cylinder (1.4), a hydraulic source, a controlled valve (1.5) for supplying the hydraulic cylinder (1.4) with hydraulic fluid, an active ride control (6) with a control software, and at least one accelerator sensor (2.1), **characterized in that** this method comprises the following procedural steps:
a. Registration of the acceleration signal through the accelerator sensor (2.1) while the construction machine travels,
b. Selection of a damping mode from several adaptable damping functions stored in the active ride control (6) to minimize the acceleration (5) of the cabin (1.1) and/or to minimize the acceleration (4.2) of the bucket (1.2.2),
c. Processing of the acceleration signal as input parameter by the control software of the active ride control (6) and measurement of the control current (9) for the valve (1.5) based on the selected damping mode as output parameter for damping the displacement, and
d. Supplying the hydraulic cylinder (1.4) with hydraulic fluid via the valve (1.5) based on the control current (9).

2. Method for damping a displacement according to claim 1, **characterized in that** a control current (9) for the valve (1.5) is measured by the active ride control (6) after a first damping mode to affect maximum damping of the cabin (1.1), or after a second damping mode to affect maximum damping of the bucket (1.2.2).

3. Method for damping a displacement according to claim 1 or 2, **characterized in that** the damping mode is selected by the operator of the construction vehicle (1).

4. Method for damping a displacement according to claim 1 or 2, **characterized in that** the election of the damping mode is triggered automatically based on the fill level of the bucket (1.2.2).

5. Method for damping a displacement according to claim 4, **characterized in that** for the measurement of the fill level of the bucket a pressure sensor (2.3) mounted inside the hydraulic cylinder (1.4) is used whose pressure signals are transferred to the active ride control (6) to select the optimum load-based damping mode.

6. Method for damping a displacement according to any of the preceding claims 1 to 5, **characterized in that** in addition, the position (10) of the bucket (1.2.1) measured by an angle sensor (2.2) is also transmitted to the active ride control (6) in order to compensate inadmissible lifting movements of the hydraulic cylinder (1.4).

7. Method for damping a displacement according to any of the preceding claims 1 to 6, **characterized in that** a distinction is made between a pressure level operating point and/or the travel speed.

8. Device for damping the displacement of a self-driven construction vehicle without suspension (1), in particular a wheel loader with a cabin (1.1), a bucket (1.2.2) driven by means of a hydraulic cylinder (1.4), a hydraulic source, a controlled valve (1.5) for supplying the hydraulic cylinder (1.4) with hydraulic fluid, at least one accelerator sensor (2.1) and an active ride control (6) with a control software, **characterized in that** the active ride control (6) offers several adaptable damping functions to minimize the acceleration (5) of the cabin (1.1) and/or to minimize the acceleration (4.2) of the bucket (1.2.2) and is designed to process the signals of the sensor (2) by means of the control software as an input signal and to determine a control current for the valve as output parameter for a compensating movement of the hydraulic cylinder (1.4) based on the damping mode selected from the damping functions stored in the active ride control (6).

9. Device according to claim 8, **characterized in that** the ride control (6) provides at least one damping mode to affect maximum damping of the cabin (1.1) and a second damping mode to affect maximum damping of the bucket (1.2.2).

10. Device according to claim 8 or 9, **characterized in that** a pressure sensor (2.3) for measuring the pressure in the hydraulic cylinder (1.4) to determine the fill level of the bucket (1.2.2) as an additional input parameter is provided for the active ride control in order to allow for optimum load-based vibration compensation.

11. Device according to claim 8, 9 or 10, **characterized in that** an angle sensor for measuring the position of the lifting mast (1.2.1) is provided as an additional input parameter for the active ride control (6) in order to compensate inadmissible lifting movements of the hydraulic cylinder (1.4).

12. Device according to any of the preceding claims 8 to 11, **characterized in that** the accelerator sensor (2.1) is mounted in the cabin (1.1) of the construction vehicle.

13. Device according to any of the preceding claims 8 to 12, **characterized in that** the accelerator sensor (2.1)is mounted in the bucket (1.2.2)) of the construction vehicle.

## Revendications

1. Procédé d'amortissement de mouvement pour une machine de construction (1) automotrice, non suspendue, notamment une pelle mécanique, comportant une cabine (1.1), une pelle (1.2.2) entraînée au moyen d'un cylindre hydraulique (1.4), une source hydraulique, une soupape commandée (1.5) destinée à l'alimentation du cylindre hydraulique (1.4) en fluide hydraulique, une unité de régulation (6) comportant un logiciel de commande et au moins un capteur construit sous forme d'un capteur d'accélération (2.1), dans lequel le procédé comprend les étapes suivantes consistant à:
a) détecter un signal d'accélération par le capteur d'accélération (2.1) durant la marche de la machine de construction,
b) sélectionner un mode d'amortissement parmi plusieurs fonctions d'amortissement adaptables mises en mémoire dans l'unité de régulation (6) destinées à minimiser l'accélération (5) de la cabine (1.1) et/ou minimiser l'accélération (4.2) de la pelle (1.2.2),
c) traiter le signal d'accélération en tant que grandeur d'entrée par le logiciel de commande de l'unité de régulation (6) et déterminer un courant de commande (9) pour la soupape (1.5) en fonction du mode d'amortissement sélectionné en tant que grandeur de sortie pour l'amortissement du mouvement, et
d) alimenter le cylindre hydraulique (1.4) en fluide hydraulique par l'intermédiaire de la soupape (1.5) en fonction du courant de commande (9).

2. Procédé d'amortissement de mouvement selon la revendication 1,
**caractérisé en ce que** la détermination d'un courant de commande (9) pour la soupape (1.5) par l'unité de régulation (6) s'effectue selon un premier mode d'amortissement destiné à fournir un amortissement maximal de la cabine (1.1) ou selon un second mode d'amortissement destiné à fournir un amortissement maximal de la pelle (1.2.2).

3. Procédé d'amortissement de mouvement selon la revendication 1 ou 2, **caractérisé en ce que** le mode d'amortissement est sélectionné par le conducteur de la machine de construction (1).

4. Procédé d'amortissement de mouvement selon la revendication 1 ou 2, **caractérisé en ce que** la sélection du mode d'amortissement s'effectue automatiquement en fonction du niveau de remplissage de la pelle (1.2.2).

5. Procédé d'amortissement de mouvement selon la revendication 4, **caractérisé en ce que** pour déterminer le niveau de remplissage de la pelle, on utilise un capteur de pression (2.3) disposé dans le cylindre hydraulique (1.4), dont les signaux de pression sont amenés à l'unité de régulation (6), pour sélectionner un mode d'amortissement optimal de façon adaptative à la charge.

6. Procédé d'amortissement de mouvement selon l'une quelconque des revendications
1 à 5, **caractérisé en ce que** la position (10) de la pelle (1.2.1) détectée par un capteur angulaire (2.2) est admise en plus en tant que grandeur d'entrée complémentaire de l'unité de régulation (6), afin d'agir contre des mouvements de levée inacceptables du cylindre hydraulique (1.4).

7. Procédé selon l'une quelconque des revendications 1 à 6, **caractérisé en ce que** qu'on différencie entre un point de fonctionnement d'un niveau de pression et/ou d'une vitesse de marche.

8. Appareil d'amortissement de mouvement pour une machine de construction (1) automotrice, non suspendue, notamment une pelle mécanique, comportant une cabine (1.1), une pelle (1.2.2) entraînée au moyen d'un cylindre hydraulique (1.4), une source hydraulique, une soupape commandée (1.5) destinée à l'alimentation du cylindre hydraulique (1.4) en fluide hydraulique, au moins un capteur construit sous forme d'un capteur d'accélération (2.1) et une unité de régulation (6) comportant un logiciel de commande, dans lequel l'unité de régulation (6) comporte plusieurs fonctions d'amortissement adaptables pour minimiser l'accélération (5) de la cabine (1.1) et/ou minimiser l'accélération (4.2) de la pelle (1.2.2) et est construite de façon à traiter les signaux du capteur (2) au moyen du logiciel de commande en tant que grandeur d'entrée et déterminer un courant de commande pour la soupape en tant que grandeur de sortie pour un mouvement compensateur du cylindre hydraulique (1.4) en fonction du mode d'amortissement sélectionné parmi les fonctions d'amortissement mémorisées dans l'unité de régulation (6).

9. Appareil selon la revendication 8, **caractérisé en ce que** l'unité de régulation (6) comporte au moins un premier mode d'amortissement destiné à fournir un amortissement maximal de la cabine (1.1) et un second mode d'amortissement destiné à fournir un amortissement maximal de la pelle (1.2.2).

10. Appareil selon la revendication 8 ou 9, **caractérisé en ce qu'**un capteur de pression (2.3) pour détecter la pression dans le cylindre hydraulique (1.4) est prévu pour déterminer le degré de remplissage de la pelle (1.2.2) en tant que grandeur d'entrée complémentaire pour l'unité de régulation (6), pour permettre une compensation optimale d'oscillation de façon adaptative à la charge.

11. Appareil selon la revendication 8, 9 ou 10, **caractérisé en ce qu'**un capteur angulaire est prévu pour détecter la position du cadre de levage (1.2.1), à titre de grandeur d'entrée complémentaire pour l'unité de régulation (6), afin d'agir contre des mouvements de levée inacceptables du cylindre hydraulique (1.4).

12. Appareil selon l'une quelconque des revendications 8 à 11, **caractérisé en ce que** le capteur d'accélération (2.1) est disposé dans la zone de la cabine (1.1) de la machine de construction.

13. Appareil selon l'une quelconque des revendications 8 à 12, **caractérisé en ce que** le capteur d'accélération (2.1) est disposé dans la zone de la pelle (1.2.2) de la machine de construction.
